# EUROPÄISCHE PATENTSCHRIFT

(11) **EP 0 565 899 B1**
(45) Veröffentlichungstag und Bekanntmachung des Hinweises auf die Patenterteilung: **21.06.1995**
(21) Anmeldenummer: 93104508.2
(22) Anmeldetag: 19.03.1993
(51) Int. Cl.: B65H 54/71, B65H 57/28

(54) **Fadenschneidevorrichtung**
Yarn cutting device
Dispositif pour couper un fil

(30) Priorität: 11.04.1992 DE 4212241
(43) Veröffentlichungstag der Anmeldung: 20.10.1993
(73) Patentinhaber: BARMAG AG, D-42862 Remscheid (DE)
(72) Erfinder: Bauer, Karl, Dr., W-5630 Remscheid 11 (DE); Dammann, Peter, W-5630 Remscheid 11 (DE); Urbahn, Friedrich, W-5630 Remscheid (DE)
(74) Vertreter: Pfingsten, Dieter, Dipl.-Ing.

(56) Entgegenhaltungen:
- EP-A- 0 403 949
- DE-C- 516 234

## Beschreibung

Die Erfindung betrifft eine Schneidvorrichtung für einen laufenden Faden gemäß dem Oberbegriff des Anspruches 1.

Eine solche Vorrichtung ist bekannt aus der EP 0 403 949 A1. Jene Vorrichtung hat sich zum Schneiden mit beliebiger Geschwindigkeit laufender Fäden und ohne die Gefahr des Auseinanderplatzens der Fadenenden bewährt, wobei der Vorrichtung der besondere Vorteil eigen ist, daß sie Schneidvorgänge im wesentlichen unabhängig von den Fadenzugkräften und insbesondere ohne Zugkraftspitzen durchführt. Allerdings ist es nicht ohne weiteres möglich, mit der bekannten Vorrichtung am Ende der Spulreise auf der Spule bzw. auf der darauf gebildeten Wicklung eine aus mehreren Garnwindungen bestehende Schlußwicklung zu schaffen.

Der Erfindung liegt die Aufgabe zugrunde, eine Schneidvorrichtung für einen laufenden Faden zu schaffen, die neben den Vorteilen der bekannten Vorrichtung die Möglichkeit bietet, am Ende einer Spulreise auf der Mantelfläche der Fadenwicklung wahlweise eine aus mehreren, im wesentlichen parallelen Fadenwindungen bestehende Schlußwicklung zu bilden oder nicht.

Die Aufgabe wird gelöst durch die im kennzeichnenden Teil des Anspruches 1 angeführten Merkmale.

Dabei ist es von besonderem Vorteil, daß die Fadenhebevorrichtung, nachdem sie den Faden über das Changierdreieck an- und aus dem Changierfadenführer herausgehoben hat, während einer Zeitspanne, die der Zahl der die Schlußwicklung bildenden Fadenwindungen angemessen ist, in ihrer oberen Stellung verharrt, ehe sie in ihre untere Stellung zurückbewegt wird, um dabei das Garn zum Schneiden gegen die Messerschneide zu führen. Das heißt also auch, daß die Fadenhebevorrichtung unmittelbar nachdem sie den Faden aus dem Changierfadenführer gehoben hat, wieder in ihre untere Stellung zurückbewegt werden kann, wobei dann keine Schlußwicklung gebildet wird.

Weitere Vorteile ergeben sich aus den Merkmalen der Unteransprüche.

Ein Ausführungsbeispiel der Erfindung ist in der Zeichnung dargestellt und wird nachstehend näher beschrieben.

Es zeigen:
- Figur 1: die erfindungsgemäße Vorrichtung in einem Zustand kurz vor dem Ende einer Spulreise;
- Figur 2: die in Figur 1 gezeigte Vorrichtung in ihrem Zustand nach Beendigung der Spulreise und nach dem Bilden einer Abschlußwicklung;
- Figur 3: die in den Figuren 1 und 2 gezeigte Vorrichtung beim Einführen des Fadens in das Messer; und
- Figur 4: eine alternative Durchführungsform einer Fadenfangvorrichtung gemäß der Erfindung.

Die in Figuren 1 - 3 dargestellte Vorrichtung 10 zeigt eine von einem Faden auf einer Spulhülse 14 gebildete Kreuzwicklung 12. Die Spulhülse 14 wird an ihren gegenüberliegenden Enden von Zentriertellern 16 und 18 drehbar getragen. Die Zentrierteller 16 und 18 lagern ihrerseits in sich gegenüberliegenden Armen 20 und 22 einer Halterung 24, die Teil einer im übrigen nicht dargestellten Textilmaschine ist. Die Spulhülse 14 bzw. die auf ihr gebildete Kreuzwicklung 12 liegt auf einer Reibwalze 26 auf. Die Reibwalze 26 wird von einer nicht dargestellten Antriebvorrichtung in Umdrehungen versetzt und treibt ihrerseits die Spulhülse 14 bzw. die auf ihr gebildete Kreuzwicklung 12. Vor der Reibwalze 26 befindet sich ein Gehäuse 28, das mit einem in der Zeichnung nicht sichtbaren Schlitz versehen ist. Aus diesem Schlitz ragt ein Changierfadenführer 30. Der Changierfadenführer 30 wird von einer in dem Gehäuse 28 befindlichen aber nicht dargestellten Kehrgewindewelle parallel zu der Spulhülse 14 hin- und hergeführt wie durch einen Doppelpfeil 32 dargestellt ist. Der Changierfadenführer 30 ist mit einer nach oben offenen Kimme bzw. Kerbe 34 versehen. Die Kimme 34 dient zum Führen eines Fadens 36, der von der Spule 14 unter einer gewissen Spannung über eine Fadenüberlaufstange 38 und durch eine davorgelegene unbewegliche Fadenführung 40, z. B. einer Öse, herbeigezogen wird. Infolge der Bewegung des Changierfadenführers 30 überstreicht der Faden 36 eine in etwa dreieckige Fläche, das sogenannte Changierdreieck, das hier um die Fadenüberlaufstange 38 geknickt dargestellt ist. Dessen seitliches Ausmaß ist durch eine strichpunktierte Linie ausgewiesen. Die zwischen Changierfadenführer 30 und Fadenüberlaufstange 38 von dem changierenden Faden 36 überstrichene Fläche wird nachstehend als "Changierfläche" bezeichnet.

In Fadenlaufrichtung vor dem Changierfadenführer 30 befindet sich eine Fadenhebevorrichtung, die hier als Bügel 42 dargestellt ist, dessen Schenkel 42a und 42b an einem Ende drehbar an dem Gehäuse 28 befestigt sind. Die Schenkel 42a und 42b sind an ihrem anderen Ende durch eine Gleitkante bildende Arme 42c und 42d V-förmig miteinander verbunden. An der Stelle, an der die Arme 42c und 42d miteinander verbunden sind - etwa in der Mitte des Bügels 42 - bilden sie eine Kimme 44, deren Funktionen nachstehend im einzelnen beschrieben werden.

Die Arme 42c und 42d sind zwischen den Schenkeln 42a und 42b aufeinander zu geneigt, so daß sie die Form eines abgeflachten V's bilden, dessen die Kimme 44 bildende Spitze bei aufrecht geschwenktem Bügel 42 abwärts weist, wie nachstehend beschrieben. Über die Kimme ragt ein von dem Arm 42c abstehender und auf den Arm 42d weisender Vorsprung bzw. Fadenfänger 46. Der Vorsprung 46 ist so bemessen, daß er mit seiner Spitze die Kimme 44 überragt und seine Spitze gegenüber dem anderen Arm 42d einen zur Seite offenen Spalt bildet. Der Vorsprung 46 hat dieselbe Neigung wie der Arm 42c, von dem er nahtlos, das heißt mit glattem Übergang, absteht. Ein Schenkel 42a des Bügels 42 ist mit einem schematisch dargestellten Antrieb 48, beispielsweise einem Elektromagnet oder einer doppeltwirkenden Kolben Zylinder Einheit verbunden. Von diesem kann der Bügel 42 zwischen seiner in Figur 1 gezeigten flachliegenden Ruhestellung und einer höheren Stellung, die in Figur 2 beispielhaft um etwa 90° verschwenkt dargestellt ist, bewegt werden. Wesentlich ist, daß der Bügel 42 in seiner Ruhestellung unter dem Faden 36, d.h., unter der Changierfläche liegt und daß seine Arme 42c und 42d beidseitig über das Changierdreieck vorstehen.

Eine andere Ausführungsform der Fadenhebevorrichtung ist in Fig. 4 dargestellt. Diese Vorrichtung weicht in ihrer Form insofern von der zuvor beschriebenen ab, als sie keinen von einem der beiden Arme aus die Kimme teilweise überragenden Vorsprung zum Fangen des Garnes aufweist. Stattdessen sind die auch hier V-förmig aufeinander zu geneigten Arme an der die Kimme bildenden Stelle durch eine wendelförmige Schlaufe miteinander verbunden, wobei die Schlaufe - in Richtung der Spitze des V's gesehen - offen ist. Dadurch kann das beim Anheben der Vorrichtung auf einem der Arme entlanggleitende Garn in die Schlaufe rutschen, es kann aber bei abwärtsgerichteter Bewegung der Vorrichtung nicht aus der Schlaufe entkommen und ist somit zwecks Schneidens in das Messer führbar. Im übrigen wird das Garn von der Hebevorrichtung nach Fig. 4 genauso gehandhabt wie von der bereits beschriebenen Vorrichtung.

Der Bügel 42 kann durch einen im übrigen nicht gezeigten teleskopartig zwischen unterhalb und oberhalb der Changier-fläche gelegenen Stellungen bewegbaren Fadenheber, dessen nach oben weisende Kante V-förmig zu gestalten und dessen Kimme mit einem Fadenfänger etwa in der oben beschriebenen Art zu versehen wäre, ersetzt werden.

In Fadenlaufrichtung vor dem Bügel 42 ist ein Messer 50 mit einer schräg aufwärtsweisenden Schneide 50a vorgesehen, der gegenüber eine gleichfalls schräg aufwärtsweisende Führungskante 50b liegt. Die Messerschneide 50a und die Führungskante 50b bilden zwischen sich einen nach oben offenen V-förmigen Schlitz. Die Öffnung des Schlitzes liegt unterhalb der Changierfläche.

Vor dem Messer 50 und der Führungskante 50b befindet sich ein Fadenzentrierer 52, dessen aufwärtsweisende Kante V-förmig gespalten ist.
Vor dem Fadenzentrierer 52 wiederum ist eine an einer nicht gezeigten Unterdruckquelle angeschlossene Saugvorrichtung 54 in Form eines Röhrchens vorgesehen, dessen eines Ende etwa auf der gleichen Höhe liegt wie die Spitze der V-förmigen Messer- und Fadenzentrierschlitze. Das Röhrchen 54 führt in ein hier als parallel zu der Fadenüberlaufstange 38 gezeigtes Absaugsammelrohr 56, welches zu der Unterdruckquelle und einer ebenfalls nicht dargestellten Abfallvorrichtung führt.

Die Spitzen des Zentrierschlitzes und der von den Bügelarmen 42c und 42d gebildeten Kimme 44 liegen mit der feststehenden Fadenführung 40 in einer gemeinsamen senkrechten Ebene, wobei die Öffnung des Saugröhrchens 52 dicht neben dieser Ebene und auf der gleichen Höhe wie die Spitzen der Messer- und Zentrierschlitze liegt. Die Schneide 50a des Messers 50 schneidet die Ebene in einem spitzen Winkel, d. h., die Schneide 50a ist in Richtung der zum Schneiden gegen das Messer 50 zu führenden Bewegung des Fadens 36 so ausgerichtet, daß der Faden 36 im wesentlichen keine relative Bewegungskomponente quer zu der Schneide 50a hat. Im übrigen steht das Messer 50 rechtwinklig zu der die Bügelkimme 44, den Zentrierschlitz und den feststehenden Fadenführer 40 schneidenden senkrechten Ebene.

Zur Funktion:
Der durch die feststehende Fadenführung 40 und die Kimme 34 des Changierfadenführers 30 laufende Faden wird infolge der Hin- und Herbewegung des Changierfadenführers 30 als Kreuzwicklung 12 auf der rotierenden Spule 14 aufgewickelt. Dabei läuft er oberhalb des Fadenhebers 42, des Messers 50 und des Zentrierers 52 und überstreicht eine im wesentlichen dreieckige Fläche (Changierdreieck), die um die Fadenüberlaufstange 38 geknickt ist. Sowie die Kreuzwicklung 12 einen vorgegebenen Durchmesser erreicht hat, wird von einer hier nicht gezeigten Vorrichtung ein das Ende der Spulreise anzeigendes Signal ausgelöst. Dieses Signal wird dem Antrieb 48 des Bügels 42 zugeführt. Das Signal löst eine Bewegung des Antriebs 48 in dem Sinne aus, daß der Bügel 42 in seine in Figur 2 gezeigte aufrecht stehende Stellung verschwenkt wird. Dabei hebt er den Faden 36 aus der Kimme 34 des Changierfadenführers 30. Infolge seiner Spannung und der Neigung der Arme 42c und 42d des Bügels 42 gleitet der Faden 36 den unter ihm liegenden Bügelarm 42c oder 42d entlang, ggf. über den Vorsprung 46 und durch den Spalt in die Kimme 44. Dabei gerät er unter den Vorsprung 46 bzw. in die Schlaufe 46a. Da die Spule 14 unterdessen weiter rotiert, wird der Faden 36 auf eine Umfangsstelle der Spule 14 gelenkt, die im wesentlichen in der gleichen senkrechten Ebene liegt, wie die Bügelkimme 44, der Zentrierer 52 und der feststehende Fadenführer 40. Somit wird die Kreuzwicklung 12 von einer aus mehreren Fadenwindungen bestehenden Abschlußwicklung 58 umschlungen. Nach Ablauf einer der Zahl der gewünschten Fadenwindungen entsprechenden Zeitspanne wird der Antrieb 48 erneut betätigt, dieses Mal im Sinne eines Zurückschwenkens des Bügels 42 in seine unter dem Changierdreieck gelegene Stellung. Der Vorteil einer Schlußwicklung beruht zum einen darin, daß sich das Fadenende leicht finden läßt und zum anderen darin, daß sie ein Indiz für eine normal verlaufene Spulreise darstellt.

Während dieser Schwenkbewegung wird der Faden 36 von dem Vorsprung 46 bzw. von der Schlaufe 46a festgehalten, gegen die Messerschneide 50a geführt und an dieser geschnitten, d. h. der Faden 36 wird im wesentlichen in der erwähnten senkrechten Ebene geführt. Gleichzeitig mit dem Schnitt wird das von dem feststehenden Fadenführer 40 kommende Ende des Fadens 36 von der Saugvorrichtung 54 erfasst und zum Abfall geführt. Das andere Ende des Fadens 36 wird in die Schlußwicklung 58 aufgenommen. Anschließend kann die Spule 14 durch Lösen der Zentrierteller 16 und 18 in bekannter Weise aus der Halterung 24 entnommen und durch eine Leerspule ersetzt werden.

Wie eingangs angedeutet, eignet sich die erfindungsgemäße Vorrichtung auch zur Herstellung von Garnspulen ohne Schlußwicklung, wie sie unter bestimmten Voraussetzungen erwünscht sein mögen. Zu diesem Zweck braucht der Bügel 42 nur so weit angehoben zu werden, daß der Faden 36 von der Kimme 44 des Bügels 42 erfaßt und beim Rückschwenken des Bügels 42 in seine untere Stellung zwecks Abschneidens in das Messer 50 geführt wird. Dabei kann der Changierfadenführer 30 vorteilhaft so ausgebildet sein, daß der Faden 36 in ihm verbleibt und weiterchangiert, bis er mit dem Niederschwenken des Bügels 42 in das Messer 50 geführt und geschnitten wird, und das in der Changierfläche verbleibende und vernachlässigbare Ende aufgewickelt und das andere Ende zum Abfall geführt wird.

### BEZUGSZEICHENAUFSTELLUNG

- 10: Vorrichtung
- 12: Kreuzwicklung
- 14: Spulhülse
- 16: Zentrierteller
- 18: Zentrierteller
- 20: Arm
- 22: Arm
- 24: Halterung
- 26: Reibwalze
- 28: Gehäuse
- 30: Changierfadenführer
- 32: Doppelpfeil
- 34: Kerbe, Kimme
- 36: Faden
- 38: Fadenüberlaufstange
- 40: feste Fadenführung
- 42: Bügel, Fadenheber
- 42a: Schenkel
- 42b: Schenkel
- 42c: Arm
- 42d: Arm
- 44: Kimme
- 46: Vorsprung, Fadenfänger
- 48: Antrieb
- 50: Messer
- 50a: Schneide
- 50b: Führungskante
- 52: Fadenzentrierer
- 54: Saugvorrichtung
- 56: Rohr
- 58: Abschlußwicklung

## Patentansprüche

1. Vorrichtung (10) zum Schneiden eines laufenden Fadens (36), der über eine feststehende Fadenführung (40) und eine Changiervorrichtung (30) als Kreuzwicklung (12) auf eine rotierende Spule (14) gewickelt wird und dabei ein im wesentlichen als dreieckige Fläche ausgebildetes Changierdreieck überstreicht, mit einem Messer (50), das unterhalb des Changierdreiecks liegt,
dadurch gekennzeichnet daß
das Messer (50) lokal feststehend angeordnet und für einen Schnitt an den von oben nach unten eingeführten laufenden Faden (36) eingerichtet ist und daß ein Fadenheber (42) vorgesehen ist, der zwischen unterhalb und oberhalb des Changierdreiecks gelegenen Stellungen bewegbar und mit einem Fadenfänger (46; 46a) versehen ist, der den laufenden Faden (36) bei der Bewegung des Fadenhebers (42) in seine oberhalb des Changierdreiecks gelegene Stellung ergreift und ihn bei der Bewegung in die Stellung unterhalb des Changierdreiecks in im wesentlichen senkrechter Richtung zum Schneiden gegen die Messerschneide (50a) des Messers (50) führt.

2. Vorrichtung (10) nach Anspruch 1,
dadurch gekennzeichnet, daß
der Fadenheber (42) zwischen der feststehenden Fadenführung (40) und der Changiervorrichtung (30) liegt und eine dem Changierdreieck zugewandte Gleitkante besitzt, die bei Bewegung des Fadenhebers (42) in seiner Stellung oberhalb des Changierdreiecks das Changierdreieck durchstößt, wobei die Gleitkante zwei Arme (42c, 42d) besitzt, die V-förmig ausgerichtet sind und eine Kimme (44) bilden, die in einer die Messerschneide (50a) und die feststehende Fadenführung (40) schneidenden senkrechten Ebene liegt.

3. Vorrichtung (10) nach Anspruch 1 oder 2,
dadurch gekennzeichnet, daß
die Arme (42c, 42d) an um parallel zur Achse der Spule (14) verschwenkbaren Schenkeln (42a, 42b) befestigt sind.

4. Vorrichtung (10) nach Anspruch 3,
dadurch gekennzeichnet, daß
die Schenkel (42a) senkrecht zur Achse der Spule (14) ausgerichtet sind und wenigstens ein Schenkel (42a) mit einem Antrieb (48) verbunden ist.

5. Vorrichtung (10) nach Anspruch 3 oder 4,
dadurch gekennzeichnet, daß
der Fadenfänger ein von einem Arm (42c) abstehender und über die Kimme (44) ragender Vorsprung (46) mit gleicher Neigung wie der ihn tragende Arm (42c) ist und daß zwischen dem Ende des Vorsprunges (46) und dem gegenüberliegenden Arm (42d) ein Spalt gebildet wird.

6. Vorrichtung (10) nach Anspruch 3 oder 4,
dadurch gekennzeichnet, daß
der Fadenfänger eine die Arme (42a, 42b) miteinander verbindende Schlaufe (46a) ist.

## Claims

1. Device (10) for cutting a running yarn (36) which is wound as a cheese (12) onto a rotating bobbin (30) via a stationary yarn guide (40) and a traversing device (30), in the process passing over a traversing triangle formed essentially as a triangular area, with a cutter (50) disposed below the traversing triangle,
characterised in that
the cutter (50) is arranged in a locally stationary manner and adapted to cut the running yarn (36) introduced from the top to the bottom, and that a yarn lifter (42) is provided which can be moved between positions below and above the traversing triangle and is provided with a yarn catcher (46; 46a) which catches the running yarn (36) as the yarn lifter (42) moves into its position above the traversing triangle and guides it essentially vertically towards the cutter-edge (50a) of the cutter (50) for cutting as the lifter moves into the position below the traversing triangle.

2. Device (10) according to claim 1,
characterised in that the yarn lifter (42) is disposed between the stationary yarn guide (40) and the traversing device (30) and comprises a slide edge which faces the traversing triangle and passes through the latter when the yarn lifter (42) moves into its position above the traversing triangle, the slide edge comprising two arms (42c, 42d) which are directed in the shape of a V and form a bow (44) which lies in a vertical plane intersecting the cutter-edge (50a) and the stationary yarn guide (40).

3. Device (10) according to claim 1 or 2,
characterised in that the arms (42c, 42d) are secured to side pieces (42a, 42b) which can be swung parallel to the axis of the bobbin (14).

4. Device (10) according to claim 3,
characterised in that the side pieces (42a) are perpendicular to the axis of the bobbin (14), and at least one side piece (42a) is connected to a drive (48).

5. Device (10) according to claim 3 or 4,
characterised in that the yarn catcher is a projection (46) which extends from one arm (42c), projects across the bow (44) and has the same inclination as the arm (42c) by which it is borne, and that a gap is formed between the end of the projection (46) and the opposite arm (42d).

6. Device (10) according to claim 3 or 4, characterised in that the yarn catcher is a loop (46a) which connects together the arms (42a, 42b).

## Revendications

1. Dispositif (10) pour couper un fil continu (36) qui est bobiné à fils croisés (12) sur un tube de bobine (14) rotatif en passant par un guide-fil (40) fixe et un dispositif de mouvement transversal (30), tout en balayant un triangle en forme d'une surface essentiellement triangulaire constitué par le mouvement transversal, dispositif comprenant en plus un couteau (50) situé au-dessous du triangle de mouvement transversal,
caractérisé en ce
- que le couteau (50) est disposé de manière fixe et conçu pour couper le fil continu (36) amené d'en haut et conduit vers le bas, et
- qu'un archet (42) pour soulever le fil est en mouvement entre deux positions au-dessous et au-dessus du triangle de mouvement transversal, archet (42) qui est muni d'une partie en saillie (46; 46a) qui, lui, saisit le fil continu (36), lors du mouvement de l'archet (42) dans la position au-dessus du triangle de mouvement transversal, et conduit le fil, lors du mouvement de l'archet (42) dans la position au-dessous du triangle de mouvement transversal, dans une direction essentiellement verticale vers le tranchant (50a) du couteau (50) pour être coupé.

2. Dispositif (10) selon la revendication 1,
caractérisé en ce
- que l'archet (42) pour soulever le fil est situé entre le dispositif de guidage de fils (40) fixe et le dispositif de mouvement transversal (30),
- que l'archet (42) présente un bord de glissement orienté vers le triangle de mouvement transversal qui, lors du mouvement de l'archet (42) dans sa position au-dessus du triangle de mouvement transversal, pousse à travers du triangle de mouvement transversal, le bord de glissement ayant deux bras (42c, 42d) en forme de V et formant une encoche (44) qui se trouve dans un plan vertical coupant le tranchant de couteau (50a) et le dispositif de guidage de fils fixe (40).

3. Dispositif (10) selon la revendication 1 ou 2,
caractérisé en ce que
les bras (42c, 42d) sont fixés à des branches (42a, 42b) qui peuvent pivoter parallèlement à l'axe du tube de bobine (14).

4. Dispositif selon la revendication 3,
caractérisé en ce que
- les branches (42a, 42b) se dressent verticalement vers l'axe du tube de bobine (14) et
- qu'au moins une branche (42a) est lié avec une motorisation (48).

5. Dispositif selon la revendication 3 ou 4,
caractérisé en ce
- que le dispositif de retenue des fils est une partie en saillie (46) partant du bras (42c) et dépassent l'encoche (44) et présentant la même déclivité que le bras (42c), et
- qu'une fente se forme entre l'extrémité de la partie en saillie (46) et le bras (42d) vis-à-vis.

6. Dispositif (10) selon la revendication 3 ou 4,
caractérisé en ce que
la partie en saillie de retenue des fils (46) relie les bras (42a, 42b) en forme de S.
